# FASCICULE DE BREVET EUROPEEN

(11) **EP 0 102 863 B1**
(45) Date de publication et mention de la délivrance du brevet: **25.05.1988**
(21) Numéro de dépôt: 83401491.2
(22) Date de dépôt: 20.07.1983
(51) Int. Cl.: E06B 1/38, E06B 7/02

(54) **Eléments modulaires auto-porteurs de véranda et/ou double vitrage**
Selbsttragende Modularelemente für Vorbaufenster und/oder Doppelverglasung
Self-supporting modular elements for bay-windows and/or double glazing

(30) Priorité: 22.07.1982 FR 8212817
(43) Date de publication de la demande: 14.03.1984
(73) Titulaire: Grand, Claude Georges, F-75002 Paris (FR); Gimza, Daniel, F-94700 Maisons Alfort (FR)
(72) Inventeur: Grand, Claude Georges, F-75002 Paris (FR); Gimza, Daniel, F-94700 Maisons Alfort (FR)
(74) Mandataire: Laget, Jean-Loup

(56) Documents cités:
- DE-A- 2 228 018
- DE-A- 3 043 783
- US-A- 2 820 991
- US-A- 4 009 546
- US-A- 4 038 791

## Description

L'invention concerne un module auto-porteur de véranda et/ou de double vitrage. Le module selon l'invention constitue un élément susceptible d'entrer dans la catégorie des économiseurs d'énergie. Utilisé comme double vitrage il offre le surcroît de volume projeté vers l'extérieur d'une pièce, qui autorise l'agrémentement de jardinières prolongeant la pièce par une perspective de verdure. Son fini apporte une note décorative à l'extérieur d'une maison, égaye un mur terne et le ponctue de petits îlots de vie végétale. Par le moyen de sa vitre d'angle biaisée, il récupère le rayonnement solaire en incidence quand une fenêtre n'est pas orientée plein sud.

Il est connu par les documents US-A-4 009 546 et US-A-4 038 791 'de réaliser des verrières extérieures correspondant à une ouverture murale de fenêtre ou de baie. Ces verrières ne font que délimiter un espace clos vers l'extérieur. Elles ne sont en particulier munies d'aucun organe de ventilation.

La présente invention a pour objet un ensemble modulaire autoporteur permettant la réalisation de véranda et/ou de double vitrage, caractérisé en ce qu'il est constitué d'éléments coïncidents comportant des trous pré-découpés ou découpés (X) coïncidents, éléments constitués de :
a) Un premier profilé en forme de U dont un côté (B1) portant feuillure est ouvert pour recevoir une glace d'angle (C1) ;
b) Des éléments d'angle formant coin de force (A1 et A2) destinés à recevoir et maintenir lesdits profilés ;
c) Un second profilé (B2), de soutènement destiné à être placé en façade et à s'emboîter dans un logement des éléments d'angle (A1 ou A2) et à s'y fixer par vissage par l'intermédiaire des trous coïncidents ;
d) Un second élément (A3) servant de pont entre les deux éléments d'angle (A1 et A2), qui s'y encastre par glissement, qui affecte la forme d'un U, qui forme socle avec les deux autres éléments (A1 et A2) qui reposent tous trois au sol ou sur un seuil de fenêtre, et auvent, les éléments (A1, A2, A3) étant retournés pour former le sommet du module ;
e) Les profilés sont fixés à un niveau choisi afin de régler la hauteur du module puis montés sur l'élément (A3) à la largeur choisie, l'ensemble étant fixé en utilisant les trous pré-découpés ou découpés (X) ;
f) D'autres orifices pré-découpés (AA, BB et BB') sont prévus sur l'élément (A3) au centre des trois faces du U, ces orifices permettant de prévoir des prises d'air à l'intérieur par le dessous (AA), sur la façade (BB) ainsi que du côté intérieur (BB') _{;}
g) Un élément plat (CC) muni d'un orifice pré-découpé vient obturer les éléments (A1, A2, A3) pour former un caisson creux dans lequel de l'air pris à l'extérieur en (BB) passe vers l'intérieur en (BB') ou bien le contraire pour aérer la véranda ;
h) Une première gaine coudée est prévue, indépendamment du circuit d'air précédent, qui s'inscrit dans l'orifice (AA') pré-découpé pour aller chercher de l'air à l'intérieur de l'élément modulaire à sa base, puis une autre gaine coudée branchée dans l'orifice (AA') du caisson du sommet dudit élément modulaire pour récupérer l'air chauffé et le conduire au stockage.

La pièce d'angle coin de force (A1) ou (A2) comporte un évidement destiné à recevoir une naissance pivot (Z) pour transformer le module en porte. La pièce d'angle comporte des évidements (W) permettant le passage des profilés B1, qui en la dépassant constituent des pattes de scellement (AC) qui leur font tenir le rôle de pilier de soutènement. Les profilés comportent des repères de coupe constitués par les trous pré-découpés ou découpés. Le module est caractérisé en ce qu'il comporte une gaine coudée reliant les orifices (AA) et (BB) prenant l'air à l'intérieur de la véranda à la base pour le monter par tirage, le réchauffer dans le passage vitré du module par le rayonnement solaire jusqu'au point haut où il est récupéré pour stockage ; tandis que dans le même temps, de l'air pris à la base extérieure entre à la base intérieure au niveau plancher, monte par convection dans le volume habitable de la véranda, ressort en passant à travers le haut du module en évacuant l'air vicié et surchauffé de la pièce véranda. Les profilés d'angle B1 sont également utilisés pour confectionner un toit allégé permettant une plus longue portée ; ils reçoivent dans leur feuillure une vitre souple/dure (EF) en plastique, cette vitre est affectée suivant sa targeur d'une forme ondulée à large rayon de courbure, contribuant à la résistance générale de la toiture et à son non-écrasement.

En référence aux dessins annexés qui représentent :
Fig. 1 une vue d'ensemble du module en fonction de double vitrage.
Fig. 2 une vue d'ensemble de plusieurs modules en fonction véranda.
Fig. 3 une vue éclatée et en perspective du détail d'assemblage de modules en angle.
Fig. 4 une vue éclatée du module.
Fig. 5 une coupe des profilés.
Fig. 6 une coupe transversale verticale du module en fonction double vitrage.
Fig. 7 une coupe transversale verticale du module en fonction véranda.
Fig. 8 une vue perspective éclatée et en partie écorchée de détail d'assemblage en fonction véranda.

Fig. 9 une vue du dessous du coin de force. Le procédé de l'invention consiste en des éléments coïncidents grâce à des trous pré-découpés ou découpés pour former un module auto porteur extensible ou diminuable en hauteur et largeur avec un passage d'air pris à la base, de l'élever par la différence d'atmosphère de la base jusqu'au sommet (effet de tirage) ; le réchauffement au soleil favorisant encore plus cette action, puis de le rejeter au point haut à l'extérieur en siphonnant l'air vicié et échauffé d'une pièce au niveau plafond pour le remplacer par un air plus frais venant du dehors au niveau plancher. Le module étant utilisé pour construire une véranda, l'air élevé sous l'effet de la chaleur induite lors du rayonnement solaire au lieu d'être rejeté en partie haute et de siphonner l'air vicié de la pièce comme dans le cas du double vitrage, peut être récupéré par cette action puis rejeté au point haut à l'extérieur en siphonnant l'air vicié échauffé d'une pièce au niveau plafond pour le remplacer par un air plus frais venant du dehors au niveau plancher. Le module étant utilisé pour construire une véranda, l'air élevé sous l'effet de la chaleur induite lors du rayonnement solaire au lieu d'être rejeté en partie haute et de siphonner l'air vicié de la pièce comme dans le cas double vitrage peut être récupéré par un gainage calorifugé fixé sur le sommet du module formant mur, passer à la base du module formant toit par un orifice pré-découpé coïncident, continuer d'être chauffé dans le module toit dont la plus faible pente ralentit l'air en le surchauffant ceci accentué par une inclinaison plus optimale aux rayons du soleil, enfin gagner le sommet du module toit et être récupéré pour stockage. Un profilé B1 (voir Fig. 4 et 5) affecte la forme d'un U dont une branche est plus ouverte, il contient une feuillure recevant une vitre d'angle. Sa deuxième branche est à angle droit par rapport à la base. Ce profilé est muni de trous pré-découpés ou découpés en coïncidence avec les éléments qui s'y rapportent. Ces trous sont prévus sur la base du U et sur la branche en angle droit avec cette base. Ce profilé glisse le long d'un élément d'angle A1, A2 formant coin de force et se visse dessus grâce aux deux côtés munis de trous coïncidents. Le profilé dépasse l'élément coin de force si l'on désire le transformer en pilier de soutènement destiné à être ensolé dans un bloc de fondation ou scellé dans un mur d'appui. (Voir AC Fig. 8). Il est coupé à la base du coin de force si l'on désire transformer le module en porte en rajoutant une simple naissance/pivot (Z) sous la base de l'embout de force dans un creux. (Voir Fig. 9). Un second type de profilé, B2 (Fig. 4 et 5), sert de soutènement au module, il s'agit du profilé de façade en forme de T extra plat à tête angulaire. Il s'enchâsse dans le coin de force A1 ou A2 Fig. 4 dans un logement prévu à sa forme, des trous prévus dans le coin de force coïncidant avec les trous existants sur toute la longueur du profilé permettent de le visser au coin de force. Les autres trous permettent de serrer le profilé de pincement des vitres d'angles et de façade C2 ; un profilé D1 (fig. 4 et 5) de soutien et de pincement de vitre vient se fixer sur une pièce toujours au moyen des trous coïncidents. La pièce A3 affecte la forme d'un U, elle entre en glissant dans les pièces A1 et A2 à chacune de ses extrémités. Elle se divise pour ajustage en largeur désiré du module en se sciant dans l'axe des petits trous de vissage pré-découpés. Des orifices pré-découpés BB, BB' et AA (Fig. 4) permettent de fixer une gaine ou un filtre à air, de les enlever pour nettoyage intérieur des vitres en y passant une éponge magnétique du genre de celles que l'on trouve couramment dans le commerce.

### L'invention permet donc de :

Fournir un double vitrage nécessaire aux économies d'énergie tout en agrandissant le volume d'air constituant le sas.

Récupérer le rayonnement solaire rasant quand celui-ci ne parvient pas jusqu'à une fenêtre enfoncée dans le creux de son dormant.

Prolonger la perspective d'une pièce en utilisant le double-vitrage comme une mini-serre emplie de verdure.

Siphonner l'air vicié d'une pièce et le renouveler par son même volume d'air plus frais, tout en continuant d'être protégé des nuisances sonores (proximité d'une rue bruyante, d'une autoroute). L'intérêt de l'invention par rapport aux vérandas connues est de :

Fournir un module auto-porteur, récupérateur de chaleur, esthétique et véritablement proposable en kit à tout utilisateur non professionnel.

Abaisser le prix de revient ; les profilés n'ayant pas à être ajustés, préparés ; soudés en usine et livrés sous forme de châssis ou de panneaux avec tout le soin nécessité à chacune des phases de la manutention comme une véranda ordinaire puisque l'utilisateur reçoit des pièces séparées mais aisées à mettre en œuvre tel un véritable jeu de construction.

Aucun ajustage précis n'est requis et les profilés d'angle prolongés et ensolés dans un bloc de fondation permettent le soutènement sans la mise à niveau sur chape que requiert une ossature de véranda ordinaire plus fragile et qui ne tient que par l'ensemble. Résultat, on peut utiliser la véranda constituée de modules de l'invention comme serre de pleine terre ou comme jardin intérieur libéré du côté factice des pots ou jardinières à fleurs ou plantes. Selon un premier mode de réalisation le module auto porteur définit un module de double vitrage : en référence aux dessins Fig. 1, Fig. 6 ; Fig. 4. Dans le cas où des éléments moulés du bas A1, A3, A2 sont posés sur le rebord de la fenêtre et forment socle, une partie AA de matière affaiblie située en dessous, s'enlève pour créer une ouverture d'aération à la base au centre. D'autre part lorsque les éléments moulés sont fixés en haut sur le linteau pour former l'auvent, une partie BB située sur le devant de la pièce A3 s'enlève à son tour, une différence d'atmosphère est créée entre la partie AA la plus basse du module et la partie BB la plus haute, ce qui permet déjà un certain tirage, cette action insuffisante en elle-même est ici entretenue et amplifiée par la colonne de chaleur montante due au rayonnement solaire qui se forme derrière la vitre à l'intérieur et qui aspire vers le point haut BB l'air qu'il échauffe, le laisse s'échapper pour être remplacé au point bas AA par un air moins chaud. Ceci ayant pour résultat de siphonner une pièce au niveau plafond tandis que un air plus frais pris à l'extérieur et à la base remplace la même quantité d'air vicié .et évacué (voir Fig. 6). Selon un second mode de réalisation ce module auto-porteur permet la constitution d'une véranda : En référence aux dessins Fig. 2, Fig. 3, Fig. 4, Fig. 7 et Fig. 8.

Dans ce cas la climatisation et la récupéra- tion/recyclage de la chaleur s'opèrent en doublant le vitrage des modules du côté interne en utilisant le profilé D1 (Fig. 4), qui pince et soutient la seconde vitre, aussi bien sur toute la hauteur du profilé Bi, que le long des pièces moulées A1, A2 et A3, en se servant des trous pré-découpés (X) placés partout en coïncidence. Une grille pouvant être équipée d'un filtre dépoussiérant, aspire l'air à la base du module, il monte en partie haute du module, une gaine coudée fixée dans les orifices découpés AA en vis à vis module/mur et module/toit permet son passage dans le module toit ; il s'y échauffe encore plus à cause de la pente du toit qui ralentit sa circulation, enfin il parvient au point le plus haut à la jonction avec le mur de la maison, il est alors récupéré au moyen d'une dernière gaine calorifugée et va au stockage. Voir Fig 7 et Fig 8. Moyennant le rajout d'une plaquette (CC) percée d'un orifice (AA') permettant le passage et la fixation de la gaine calorifugée. Voir Fig 4 ; le module en fonction de véranda peut être utilisé pour siphonner l'air contenu dans la véranda suivant le principe « fonction de double vitrage ». Voir schéma de fonctionnement Fig 7. Le principal intérêt est de pouvoir évacuer l'air vicié et échauffé de la véranda au point haut de faire rentrer la même quantité d'air frais du dehors, de prendre de l'air à l'intérieur de la véranda à la base, de le réchauffer pour récupération/chauffage. Ces deux circuits différents fonctionnent alors chacun de façon autonome. Les profilés d'angle B1 sont également utilisés pour confectionner un toit allégé, ils reçoivent dans leur feuillure une vitre souple dure plastique, cette vitre est affectée suivant sa largeur d'une forme ondulée à large rayon de courbure, contribuant à la résistance générale de la toiture et à son non écrasement. Voir EF Fig. 8.

## Revendications

1. Ensemble modulaire autoporteur permettant la réalisation de véranda et/ou de double vitrage, caractérisé en ce qu'il est constitué d'éléments coïncidents comportant des trous pré-découpés ou découpés (X) coïncidents, éléments constitués de :
a) Un premier profilé en forme de U dont un côté (B1) portant feuillure est ouvert pour recevoir une glace d'angle (Ci) ;
b) Des éléments d'angle formant coin de force (A1 et A2) destinés à recevoir et maintenir lesdits profilés ;
c) Un second profilé (B2), de soutènement destiné à être placé en façade et à s'emboîter dans un logement des éléments d'angle (A1 ou A2) et à s'y fixer par vissage par l'intermédiaire des trous coïncidents ;
d) Un second élément (A3) servant de pont entre les deux éléments d'angle (A1 et A2), qui s'y encastre par glissement, qui affecte la forme d'un U, qui forme socle avec les deux autres éléments (A1 et A2) qui reposent tous trois au sol ou sur un seuil de fenêtre, et auvent, les éléments (A1, A2, A3) étant retournés pour former le sommet du module ;
e) Les profilés sont fixés à un niveau choisi afin de régler la -hauteur du module puis montés sur l'élément (A3) à la largeur choisie, l'ensemble étant fixé en utilisant les trous pré-découpés ou découpés (X) ;
f) D'autres orifices pré-découpés (AA, BB et BB') sont prévus sur l'élément (A3) au centre des trois faces du U, ces orifices permettant de prévoir des prises d'air à l'intérieur par le dessous (AA), sur la façade (BB) ainsi que du côté intérieur (BB') ;
g) Un élément plat (CC) muni d'un orifice pré-découpé vient obturer les éléments (Ai, A2, A3) pour former un caisson creux dans lequel de l'air pris à l'extérieur en (BB) passe vers l'intérieur en (BB') ou bien le contraire pour aérer la véranda ;
h) Une première gaine coudée est prévue, indépendamment du circuit d'air précédent, qui s'inscrit dans l'orifice (AA') pré-découpé pour aller chercher de l'air à l'intérieur de l'élément modulaire à sa base, puis une autre gaine coudée branchée dans l'orifice (AA') du caisson du sommet dudit élément modulaire pour récupérer l'air chauffé et le conduire au stockage.

2. Ensemble selon la revendication 1, caractérisé en ce que la pièce moulée d'angle coin de force (A1 ou A2) comporte un évidement destiné à recevoir une naissance/pivot (Z).

3. Ensemble selon la revendication 1, caractérisé en ce que la pièce d'angle comporte une découpe (W), permettant le passage des profilés (B1) qui en la dépassant constituent des pattes de scellement (AC) ; qui leur font remplir le rôle de pilier de soutènement.

4. Ensemble selon la revendication 1, caractérisé en ce que les profilés comportent des repères de coupe constitués par les trous pré-découpés ou découpés.

5. Ensemble selon la revendication 1, caractérisé en ce qu'il comporte une gaine coudée pouvant relier les orifices (AA, AA/AA', AA/AA), prenant l'air à la base de la véranda pour le monter par tirage, le réchauffer dans le passage vitré du module par rayonnement solaire jusqu'au point haut d'où il est récupéré pour stockage tandis que dans le même temps de l'air pris à la base extérieure entre au niveau plancher, monte par convection dans le volume habitable de la pièce véranda, ressort en passant à travers le haut du module en évacuant l'air vicié et surchauffé de la pièce constituée par la véranda.

6. Ensemble selon la revendication 1, caractérisé en ce que les profilés d'angle (Bi) sont également utilisés pour confectionner un toit allégé permettant une plus longue portée ; ils reçoivent dans leur feuillure une vitre souple/dure (EF) en plastique, cette vitre est affectée suivant sa largeur d'une forme ondulée à large rayon de courbure, contribuant à la résistance générale de la toiture et à son non écrasement.

## Claims

1. Portable modular assembly allowing for the construction of verandahs and/or double glazing, characterised in that it is composed of corresponding elements with corresponding holes (X) cut or pre-cut, said elements consisting of :
a) A first U-shaped section of which one side (B1) is grooved and open so as to hold a corner window-pane (C1) ;
b) Angle components which form corner struts (A1 and A2) intended to accommodate and hold in position the said sections ;
c) A second section (B2) serving as a support intended for placement in the facade, where it can be fitted into a casing formed by the corner components (A1 or A2) and can be screwed to it using the corresponding holes ;
d) A second component (A3) serving as a bridge between the two angle components (A1 and A2) which slides in between them, which is U-shaped, and which forms with the other two components (A1 and A2) a plinth, all three resting on the ground or on a window-sill ; these components also form an awning, all three (Ai, A2, A3) being repeated inverted to form the top of the module ;
e) The sections are fixed at a given level in order to adjust the height of the module, then mounted on to component (A3) at the chosen width, the assembly being fixed together using the cut or pre-cut holes (X) ;
f) Other pre-cut orifices (AA, BB and BB') are provided in component (A3) at the centre of the three sides of the U, these orifices allowing for intakes of air through the underside (AA), on the facade (BB), and on the interior side (BB') ;
g) A flat component (CC) provided with a pre-cut orifice seals up the components (A1, A2, A3) thus forming a hollow box in which the air let into (BB) from the outside passes through to the interior via (BB') or vice versa, thus airing the verandah ;
h) A primary ventilation duct, shaped with a bend, is provided independently of the previous air circulation, and this duct is connected to the pre-cut orifice (AA') and fetches air from inside the modular component at its base, then another angled duct, connected to orifice (AA') of the box at the top of said modular component, recovers the heated air and conducts it to a store chamber.

2. Assembly in accordance with Claim 1, characterised in that the moulded angle piece serving as a corner strut (A1 or A2) contains a hollow intended to receive a base/pivot (Z).

3. Assembly in accordance with Claim 1, characterised in that the corner piece has a recess (W), allowing the sections (B1) to pass through to arrive at the anchorages (AC) ; whereby these serve as supporting pillars.

4. Assembly in accordance with Claim 1, characterised in that the sections have cutting markers formed by the cut or pre-cut holes.

5. Assembly in accordance with Claim 1, characterised by the fact that it has an angled ventilation shaft which is able to connect the orifices (AA, AA/AA', AA/AA), taking the air at the base of the verandah in order to draw it upwards, heat it in the glass compartment of the module by the sun's rays to such a temperature that it is reprocessed for storage, while at the same time air taken from the outer base enters at bottom level, rises by convection to the habitable area of the verandah unit, and passes out again through the top of the module, evacuating the contaminated and overheated air from the unit formed by the verandah.

6. Assembly in accordance with Claim 1, characterised by the fact that the corner sections (B1) are also used to construct a roof that is light allowing a greater span ; their grooves receive a pliable/hard sheet (EF) of plastic, this sheet, according to its width, being in a corrugated form with curves of large radius, thus contributing to the overall resistance of the roof and to its strength and non-collapsibility.

## Patentansprüche

1. Bausteinartig zusammengesetzte, selbsttragende Konstruktion für die Herstellung einer Veranda und/oder einer Doppelverglasung, dadurch gekennzeichnet, daß sie aus zusammenpassenden Elementen besteht, die mit zusammenpassenden vorgestanzten oder gestanzten Löchern (X) versehen sind, und daß die Elemente bestehen aus :
a) einem ersten U-Profil, dessen eine, mit Falz versehene Seite (B1) offen ist zur Aufnahme einer Eckscheibe (C1) ;
b) Verstärkungskeile bildenden Eckelementen (A1 und A2), die zum Aufnehmen und Festhalten der genannten Profile bestimmt sind ;
c) einem zweiten Entlastungsprofil (B2), das an die Vorderseite gesetzt werden und in eine Ausnehmung der Eckelemente (A1 oder A2) eingreifen soll und dort durch Verschrauben mittels zusammenpassender Löcher befestigt werden soll ;
d) einem zweiten Element (A3), das als Brücke zwischen den beiden Eckelementen (A1 und A2) dient, das dort durch Einschieben eingeschlossen wird, das U-Form hat, das mit den beiden anderen Elementen (A1 und A2) einen Sockel bildet, welche alle drei auf dem Boden oder auf einem Fenstersims aufliegen, und als Vordach, wobei die Elemente (A1, A2, A3) umgekehrt werden, um den Scheitel des Bauelements zu bilden ;
e) die Profile werden in einer vorgewählten Höhe befestigt, um die Höhe des Bauelements zu regulieren, und dann auf dem Element (A3) in der gewählten Breite montiert, wobei die Konstruktion unter Verwendung der vorgestanzten oder gestanzten Löcher (X) befestigt wird ;
f) weitere vorgestanzte Öffnungen (AA, BB und BB') sind an dem Element (A3) in der Mitte der drei Seiten des U vorgesehen, und diese Öffnungen erlauben das Anbringen von Lüftungsanschlüssen nach innen durch die Unterseite (AA) an die Fassade (BB) sowie zur Innenseite (BB') ;
g) ein flaches Element (CC) mit einer vorgestanzten Öffnung deckt die Elemente (A1, A2, A3) zur Bildung eines Hohlkastens ab, in welchen Luft eintritt, die bei (BB) von außen aufgenommen ist und bei (BB') nach innen fließt, oder umgekehrt, um die Veranda zu belüften ;
h) eine erste gebogene Rohrleitung ist unabhängig von dem vorgenannten Luftkreislauf vorgesehen, welche mit der vorgestanzten Öffnung (AA') verbunden ist, um Luft in das Innere des bausteinartigen Elements an seiner Basis zu holen, dann eine weitere gebogene Rohrleitung, angeschlossen an die Öffnung (AA') des Behälters am Scheitel des genannten bausteinartigen Elements, um die erwärmte Luft zurückzugewinnen und sie zur Speicherung zu führen.

2. Konstruktion nach Anspruch 1, dadurch gekennzeichnet, daß das Verstärkungskeil-Eckelement (A1 oder A2) eine Ausnehmung besitzt, die einen Lager/Drehzapfen (Z) aufnehmen soll.

3. Konstruktion nach Anspruch 1, dadurch gekennzeichnet, daß das Eckelement einen Einsatz (W) aufweist, durch den die Profile (B1) geführt werden können, die bei ihrem Hindurchtritt Maueranker (AC) bilden, welche ihnen die Rolle von Stützpfeilern zuweisen.

4. Konstruktion nach Anspruch 1, dadurch gekennzeichnet, daß die Profile Schnittmarkierungen aufweisen, die durch die vorgestanzten oder gestanzten Löcher gebildet sind.

5. Konstruktion nach Anspruch 1, dadurch gekennzeichnet, daß sie eine gebogene Rohrleitung aufweist, die die Öffnungen (AA, AA/AA', AA/AA) verbinden kann und die Luft an der Basis der Veranda aufnimmt, um sie durch Luftzugwirkung anzuheben, sie in dem verglasten Durchgang des Bauelements durch Sonneneinstrahlung zu erwärmen bis zu dem oberen Punkte, von dem aus sie zur Speicherung gesammelt wird, während gleichzeitig an der äußeren Basis aufgenommene Luft in Dielenhöhe eintritt, durch Konvektion in dem bewohnbaren Raum der Veranda aufsteigt, wiederausfließt, indem sie den oberen Teil des Bauelements durchquert, wobei die verbrauchte und übermäßig warme Luft des von der Veranda gebildeten Raumes weggeführt wird.

6. Konstruktion nach Anspruch 1, dadurch gekennzeichnet, daß die Eckprofile (B1) außerdem verwendet werden, um ein Leichtdach herzustellen, das eine größere Stützweite ermöglicht ; sie nehmen in ihren Falz eine biegsame/harte Kunstharzscheibe (EF) auf, die in Breitenrichtung mit großem Krümmungshalbmesser gewellt ist, was zur Gesamtfestigkeit der Dachkonstruktion und zur Erhöhung ihres Formänderungswiderstands beiträgt.
